# EUROPÄISCHE PATENTSCHRIFT

(11) **EP 1 481 733 B1**
(45) Veröffentlichungstag und Bekanntmachung des Hinweises auf die Patenterteilung: **02.07.2008**
(21) Anmeldenummer: 04012245.9
(22) Anmeldetag: 24.05.2004
(51) Int. Cl.: B05B 5/04

(54) **Glockenteller für Rotationzerstäuber**
Spray bell for rotary sprayers
Cloche de pulvérisateur rotatif

(30) Priorität: 27.05.2003 DE 10324074
(43) Veröffentlichungstag der Anmeldung: 01.12.2004
(73) Patentinhaber: Dürr Systems GmbH, 70435 Stuttgart (DE)
(72) Erfinder: Dürr, Thomas, 71732 Tamm (DE)
(74) Vertreter: Beier, Ralph

(56) Entgegenhaltungen:
- DE-A1- 3 129 151
- DE-A1- 3 731 530
- US-A- 4 324 361
- US-A- 5 397 063
- US-A1- 2002 043 576
- US-A1- 2002 083 893
- US-A1- 2003 006 321

## Beschreibung

Die Erfindung betrifft einen Glockenteller für eine Pulverbeschichtungseinrichtung zur Beschichtung von Werkstücken mit einem Beschichtungsmittel in Form eines Pulverlacks, gemäß dem Oberbegriff des Anspruchs 1.

Aus US 2002/0043576 A1 ist ein Rotationszerstäuber mit einem Glockenteller bekannt, der in einer Lackieranlage eingesetzt wird, um beispielsweise Kraftfahrzeugkarosserieteile zu lackieren. Der Glockenteller ist hierbei auf einer Hohlwelle des Rotationszerstäubers drehbar gelagert und wird von einer Turbine auf eine Drehzahl von ungefähr 5000 bis 15000 Umdrehungen pro Minute gebracht. Die Hohlwelle des Rotationszerstäubers bildet hierbei einen Beschichtungsmittelkanal, durch den Beschichtungsmittel zugeführt wird, wobei die Hohlwelle in dem Glockenteller in einen sich konisch aufspreizenden Spaltkanal mündet. Im Beschichtungsbetrieb wird das Beschichtungsmittel in dem Spaltkanal des Glockentellers aufgrund von Zentrifugalkräften nach außen geschleudert und an einer Sprühkante des Glockentellers abgesprüht.

Die Begrenzungsflächen des Spaltkanals in dem Glockenteller bestehen teilweise aus elektrisch leitfähigem Material und stehen im Lackierbetrieb unter Hochspannung, so dass das durch den Spaltkanal hindurch geführte Beschichtungsmittel aufgeladen wird, um einen möglichst guten Auftragswirkungsgrad zu erreichen.

Weiterhin weist der vorstehend beschriebene Glockenteller an seiner Frontseite eine axial hervorstehende Frontelektrode auf, die im Bereich der von dem Glockenteller abgegebenen Sprühwolke und im Luftraum vor dem Glockenteller eine Raumladungszone erzeugt, um den Auftragswirkungsgrad weiter zu verbessern. Die elektrische Kontaktierung dieser Frontelektrode erfolgt hierbei durch elektrisch leitfähige Bolzen, die parallel zur Drehachse des Glockentellers durch den Spaltkanal verlaufen und elektrisch mit der Hohlwelle des Rotationszerstäubers verbunden ist. Neben der Kontaktierung der Frontelektroden haben diese Bolzen auch die Aufgabe, Innen- und Außenteil des Glockentellers mechanisch miteinander zu verbinden, so dass die Bolzen einen relativ großen Querschnitt aufweisen.

Nachteilig an dem vorstehend beschriebenen bekannten Rotationszerstäuber mit einem Glockenteller ist jedoch der noch unbefriedigende Auftragswirkungsgrad, der in Abhängigkeit von den Anlagenparametern und dem verwendeten Lack ungefähr 65 - 80% beträgt. Der unbefriedigte Auftragswirkungsgrad erfordert in Lackieranlagen aufwendige Recycling-Maßnahmen, um das überschüssige Beschichtungsmittel (engl. "Overspray") einem erneuten Lackierzyklus zuzuführen.

Weiterhin ist aus US 6 347 754 ein Glockenteller bekannt, der mehrere nadelförmige Sicherheitselektroden aufweist. Diese Sicherheitselektroden sollen verhindern, dass die Entladungsenergie bei elektrischen Entladungen von dem unter Hochspannung stehenden Glockenteller zu geerdeten Objekten einen vorgegebenen sicherheitsbedingten Maximalwert überschreitet. Zu diesem Zweck sind die Sicherheitselektroden nadelförmig ausgebildet und mit ihrer Spitze den geerdeten Objekten zugewandt, so dass über die Sicherheitselektroden eine Koronaentladung mit einer relativ geringen Entladungsenergie erfolgt, bevor die in dem Glockenteller kapazitiv gespeicherte Energie den Maximalwert der Entladungsenergie überschreiten kann. Die Sicherheitselektroden dienen hierbei also nicht zur Aufladung des Beschichtungsmittels, so dass dieser bekannte Glockenteller ebenfalls einen unbefriedigenden Auftragswirkungsgrad aufweist.

Ferner ist aus US 2003/0001031 ein Rotationszerstäuber zur elektrostatischen Werkstückbeschichtung bekannt, bei dem die elektrische Aufladung des Beschichtungsmittels durch mehrere Außenelektroden erfolgt. Auch hierbei ist der Auftragswirkungsgrad jedoch unbefriedigend.

Die Druckschrift US 4 896 834 beschreibt einen Rotationszerstäuber, der in einem feststehenden Bauteil über einen Zuführkanal verfügt, in den eine Elektrode zur Aufladung des Beschichtungsmittels hineinragt.

Die Druckschrift DE 31 29 151 A1 offenbart ein elektrostatisches Sprühmundstück zum Aufbringen von elektrostatisch aufgeladenen zerstäubten Flüssigkeiten (z.B. Insektiziden) auf wachsende Pflanzen. Es wird vorgeschlagen, in einem Kanal des Sprühmundstücks eine Kanalelektrode anzubringen, wobei die Kanalelektrode feststeht.

Die Druckschrift DD 134 056 A offenbart einen elektrostatischen Fliehkraftflüssigkeitszerstäuber, der zum Lackieren von Werkstoffen mit einem Lack oder Farbstoff geeignet ist. Bei dem Fliehkraftflüssigkeitszerstäuber wird Lack durch eine Zuführleitung zugeführt, in der eine Nadelelektrode angeordnet ist, wobei die Nadelelektrode ebenfalls feststehend ist.

Auch bei US 5 397 063 und US 2002/083893 A1 erfolgt die elektrische Aufladung des Beschichtungsmittels in einem feststehenden Teil eines Rotationszerstäubers und nicht durch eine rotierende Kanalelektrode.

Ferner ist noch auf US 4 324 361 A und DE 37 31 530 A1 hinzuweisen, die zum allgemeinen technischen Hintergrund der Erfindung gehören.

Schließlich ist aus US 2003/0006321 A1 eine Pulversprühpistole bekannt, bei der eine Kanalelektrode in den feststehenden Pulverkanal hineinragt, um das Beschichtungspulver aufzuladen.

Der Erfindung liegt deshalb die Aufgabe zugrunde, bei dem vorstehend beschriebenen bekannten Rotationszerstäuber mit einem Glockenteller den Auftragswirkungsgrad zu erhöhen, wobei der Auftragswirkungsgrad nach Möglichkeit so weit erhöht werden soll, dass keine aufwendigen Recycling-Maßnahmen mehr für das überschüssige Beschichtungsmittel erforderlich sind.

Diese Aufgabe wird, ausgehend von dem eingangs beschriebenen Glockenteller gemäß dem Oberbegriff des Anspruchs 1, durch die kennzeichnenden Merkmale des Anspruchs 1 gelöst.

bevorzugte ausführungs beispiele der erfindung sind in den abhängigen ansprüchen beschrieben.

Die Erfindung umfasst die allgemeine technische Lehre, das Beschichtungsmittel nicht oder nicht nur durch die Begrenzungsflächen des Spaltkanals in dem Glockenteller aufzuladen, sondern durch mindestens eine Kanalelektrode, die in den Beschichtungsmittelkanal hineinragt und im Lackierbetrieb vorzugsweise unter Hochspannung steht, wobei die Kanalelektrode vorzugsweise als Nadelelektrode ausgeführt ist. Die Kanalelektrode ermöglicht bei dem erfindungsgemäßen Glockenteller vorteilhaft eine besonders effektive elektrische Aufladung des Beschichtungsmittels, was zu einer Verbesserung des Auftragswirkungsgrads beiträgt.

Der im Rahmen der Erfindung verwendete Begriff einer in den Beschichtungsmittelkanal "hineinragenden" Kanalelektrode ist vorzugsweise dahingehend zu verstehen, dass die Kanalelektrode nur von einer Seite in den Beschichtungsmittelkanal hineinragt. In einer Variante der Erfindung ragt die Kanalelektrode von der dem Rotationszerstäuber zugewandten Seite in den Beschichtungsmittelkanal hinein. In einer anderen Variante der Erfindung ragt die Kanalelektrode dagegen von der dem Rotationszerstäuber abgewandten Seite in den Beschichtungsmittelkanal hinein.

In dem bevorzugten Ausführungsbeispiel der Erfindung sind mehrere Kanalelektroden vorgesehen, die alle in den Beschichtungsmittelkanal hinein ragen, um das Beschichtungsmittel aufzuladen. Die Anordnung mehrerer Kanalelektroden ist im Vergleich zu einer einzigen Kanalelektrode vorteilhaft, da sich so eine gleichmäßige Aufladung des Beschichtungsmittels erreichen lässt.

Vorzugsweise sind die einzelnen Kanalelektroden hierbei bezüglich der Drehachse des Glockentellers über den Umfang verteilt angeordnet. Beispielsweise kann der Glockenteller drei Kanalelektroden aufweisen, die jeweils in einem Winkelabstand von 120 Grad angeordnet sind. Die Erfindung ist jedoch hinsichtlich der Anzahl der Kanalelektroden nicht auf drei Kanalelektroden beschränkt, sondern auch mit einer größeren oder kleineren Anzahl von Kanalelektroden realisierbar. In jedem Fall ist es jedoch vorteilhaft, wenn die Kanalelektroden äquidistant zueinander angeordnet sind, um bei minimaler wechselseitiger Potentialabflachung eine maximale Aufladung des Beschichtungsmittels zu erreichen.

Darüber hinaus ist die Kanalelektrode in dem Beschichtungsmittelkanal vorzugsweise mindestens teilweise entgegen der Strömungsrichtung ausgerichtet, um bei einer Spülung des Beschichtungsmittelkanals mit einem Spülmittel eine optimale Reinigungswirkung an der Kanalelektrode zu erreichen.

In dem bevorzugten Ausführungsbeispiel der Erfindung ist die Kanalelektrode parallel zur Drehachse des Glockentellers ausgerichtet, was fertigungstechnisch besonders günstig ist.

Die Befestigung der Kanalelektrode in dem Glockenteller erfolgt vorzugsweise lösbar, um die Kanalelektrode beim Erreichen einer Verschleißgrenze auswechseln zu können. Beispielsweise kann die Kanalelektrode in den Glockenteller eingeschraubt sein, wobei die Kanalelektrode zum Eingriff eines Schraubwerkzeugs einen Schlitz aufweisen kann. Im Rahmen der Wartung des Rotationszerstäubers kann die Kanalelektrode dann einfach ausgewechselt werden.

Darüber hinaus weist der erfindungsgemäße Glockenteller vorzugsweise auch eine Frontelektrode auf, wie sie eingangs bei der Beschreibung des Standes der Technik kurz erläutert wurde.

Vorzugsweise werden die Kanalelektrode bzw. die Kanalelektroden und die Frontelektrode auf das gleiche Hochspannungspotential aufgeladen. Hierzu ist vorzugsweise ein Kontaktelement aus einem elektrisch leitfähigen Material vorgesehen, das die Kanalelektroden untereinander und/oder mit der Frontelektrode verbindet. Dieses Kontaktelement kann beispielsweise aus einer kreisscheibenförmigen Platte bestehen, die aus einem elektrisch leitfähigen Material besteht und in den Glockenteller eingebettet ist.

Es ist jedoch im Rahmen der Erfindung auch möglich, die einzelnen Kanalelektroden und/oder die Frontelektrode elektrisch getrennt zu kontaktieren, um diese auf unterschiedliche Hochspannungspotentiale aufzuladen. Beispielsweise kann durch eine gezielte Einstellung des Hochspannungspotentials der Frontelektrode das Sprühverhalten beeinflusst werden.

Vorzugsweise befindet sich die Kanalelektrode in einem Bereich des Beschichtungsmittelkanals, der spülbar ist, so dass die Kanalelektrode von anhaftenden Beschichtungsmittelresten befreit werden kann. Die erfindungsgemäße Beschichtungseinrichtung weist deshalb vorzugsweise einen Spülmittelkanal auf, wobei der Spülmittelkanal das Spülmittel mindestens teilweise auf die Kanalelektrode und/oder auf die Frontelektrode richtet.

Vorzugsweise ist die Kanalelektrode und/oder die Frontelektrode als Nadelelektrode ausgebildet, um eine möglichst effektive elektrische Aufladung des Beschichtungsmittels zu erreichen. Die Erfindung ist jedoch hinsichtlich der Form der Frontelektrode beziehungsweise der Kanalelektrode nicht auf eine Nadelelektrode beschränkt, sondern auch mit anderen Elektrodenformen realisierbar.

Ferner ist zu erwähnen, dass der erfindungsgemäße Glockenteller vorzugsweise ein Innenteil und ein Außenteil aufweist, wobei der Beschichtungsmittelkanal zwischen dem Innenteil und dem Außenteil verläuft. In einer Variante der Erfindung bestehen das Innenteil und/oder das Außenteil des Glockentellers aus einem elektrisch leitfähigen Material. In einer anderen Variante der Erfindung bestehen das Innenteil und/oder das Außenteil des Glockentellers dagegen aus einem elektrisch isolierenden Material.

Darüber hinaus umfasst die Erfindung nicht nur den vorstehend beschriebenen erfindungsgemäßen Glockenteller als einzelnes Bauteil, sondern auch einen Rotationszerstäuber mit einem derartigen Glockenteller.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figur näher erläutert. Es zeigt:
- Figur 1: eine Querschnittsansicht eines erfindungsgemäßen Glockentellers auf einer Hohlwelle eines Rotationszerstäubers.

Die Querschnittsansicht in Figur 1 zeigt einen erfindungsgemäßen Glockenteller 1, der an einem herkömmlichen Rotationszerstäuber angebracht werden kann, um beispielsweise Kraftfahrzeugkarosserieteile mit einem Pulverlack zu beschichten.

Der Glockenteller 1 weist ein Außenteil 2 und ein Innenteil 3 auf, wobei das Außenteil 2 mittels eines Außengewindes 4 in eine Lagereinheit des Rotationszerstäubers eingeschraubt werden kann und um eine Drehachse 5 drehbar gelagert ist. Der Antrieb des Glockentellers 1 um die Drehachse 5 kann hierbei in herkömmlicher Weise durch eine Druckluftturbine erfolgen.

Von dem Rotationszerstäuber sind hierbei nur zwei koaxiale Hohlrohre 6, 7 dargestellt, wobei das Hohlrohr 7 einen Beschichtungsmittelkanal 8 zur Zuführung von Pulverlack bildet, während der Zwischenraum zwischen den beiden Hohlrohren 6, 7 einen Spülmittelkanal 9 bildet, durch den ein Spülmittel zugeführt werden kann.

Das Innenteil 3 ist über drei axial verlaufende Befestigungsbolzen 10 mit dem Außenteil 2 des Glockentellers 1 verbunden, wobei die Befestigungsbolzen 10 über den Umfang verteilt in Winkelabständen von 120° angeordnet sind.

Zwischen dem Außenteil 2 und dem Innenteil 3 des Glockentellers verläuft hierbei ein spaltförmiger Beschichtungsmittelkanal 11, in den der Beschichtungsmittelkanal 8 des Hohlrohrs 7 mündet. Das aus dem Hohlrohr 7 des Rotationszerstäubers austretende Beschichtungsmittel gelangt also in den spaltförmigen Beschichtungsmittelkanal 11 des Glockentellers 1 und wird aufgrund der Zentrifugalkräfte nach außen geschleudert und schließlich abgesprüht.

Darüber hinaus weist der Glockenteller 1 mehrere Kanalelektroden 12 auf, die als Nadelelektroden ausgebildet sind und axial in den Beschichtungsmittelkanal 11 hineinragen, um das durch den Beschichtungsmittelkanal 11 hindurch tretende Beschichtungsmittel auf Hochspannungspotential aufzuladen. In diesem Ausführungsbeispiel weist der Glockenteller 1 drei Kanalelektroden 12 auf, die über den Umfang des Glockentellers 1 verteilt in einem Winkelabstand von jeweils 120° äquidistant angeordnet sind.

Weiterhin weist der Glockenteller 1 an seiner Frontseite eine Frontelektrode 13 auf, die ebenfalls als Nadelelektrode ausgebildet ist und von dem Glockenteller 1 mittig axial hervorsteht, um vor dem Glockenteller 1 eine Raumladungszone zu erzeugen.

Die Kanalelektroden 12 sind untereinander und mit der Frontelektrode 13 durch ein plattenförmiges Kontaktelement 14 aus einem elektrisch leitfähigen Material verbunden, so dass die einzelnen Kanalelektroden 12 auf demselben elektrischen Potential liegen wie die Frontelektrode 13. Die elektrische Kontaktierung des Kontaktelements 14 erfolgt über die Befestigungsbolzen 10.

Die Kanalelektroden 12 ermöglichen hierbei eine besonders effektive Aufladung des durch den Beschichtungmittelkanal 11 hindurch tretenden Beschichtungsmittels, wodurch der Auftragswirkungsgrad soweit erhöht werden kann, dass in einer Lackieranlage auf aufwendige Recycling-Maßnahmen zur Wiederverwertung des überschüssigen Lacks (engl. Overspray) verzichtet werden kann.

Die Erfindung ist nicht auf das vorstehend beschriebene bevorzugte Ausführungsbeispiel beschränkt.

## Patentansprüche

1. Glockenteller (1) für eine Pulverbeschichtungseinrichtung zur Beschichtung von Werkstücken mit einem Beschichtungsmittel in Form eines Pulverlacks, wobei der Glockenteller (1) an einem Rotationszerstäuber drehbar gelagert angebracht werden kann, mit einem Beschichtungsmittelkanal (8, 11) zur Zuführung des Beschichtungsmittels sowie mit mindestens einer Elektrode (12), **dadurch gekennzeichnet, dass** die Elektrode (12) als Kanalelektrode in den Beschichtungsmittelkanal (11) hineinragt.

2. Glockenteller (1) nach Anspruch 1, **dadurch gekennzeichnet, dass** die Kanalelektrode (12) von einer Seite in den Beschichtungsmittelkanal (11) hineinragt.

3. Glockenteller (1) nach Anspruch 1 oder 2, **dadurch gekenn-**zeichnet, dass die Kanalelektrode (12) eine Nadelelektrode ist.

4. Glockenteller (1) nach einem der vorhergehenden Ansprüche, **gekennzeichnet durch** mehrere Kanalelektroden (12), die alle in den Beschichtungsmittelkanal (11) hineinragen.

5. Glockenteller (1) nach Anspruch 4, **dadurch gekennzeichnet, dass** die Kanalelektroden (12) bezüglich der Drehachse des Glockentellers (1) über den Umfang verteilt angeordnet sind.

6. Glockenteller (1) nach einem der vorhergehenden Ansprüche, **dadurch gekennzeichnet, dass** die Kanalelektrode (12) mindestens teilweise entgegen der Strömungsrichtung in dem Beschichtungsmittelkanal (11) ausgerichtet ist.

7. Glockenteller (1) nach einem der vorhergehenden Ansprüche, **gekennzeichnet durch** eine frontseitig von dem Glockenteller (1) hervorstehende Frontelektrode (13).

8. Glockenteller (1) nach einem der Ansprüche 4 bis 7, **gekennzeichnet durch** ein elektrisch leitfähiges Kontaktelement (14), das die Frontelektrode (13) mit der Kanalelektrode (12) und/oder die Kanalelektroden (12) untereinander elektrisch verbindet.

9. Glockenteller (1) nach einem der vorhergehenden Ansprüche, **dadurch gekennzeichnet, dass** die Kanalelektrode (12) und/oder die Frontelektrode (13) eine Nadelelektrode ist.

10. Glockenteller (1) nach einem der vorhergehenden Ansprüche, **gekennzeichnet durch** einen Spülmittelkanal (9) zur Führung eines Spülmittels, wobei der Spülmittelkanal (9) das Spülmittel mindestens teilweise auf die Kanalelektrode (12) und/oder auf die Frontelektrode (13) richtet.

11. Glockenteller (1) nach einem der vorhergehenden Ansprüche, **dadurch gekennzeichnet, dass** der Glockenteller (1) ein Außenteil (2) und ein an dem Außenteil (2) befestigtes Innenteil (3) aufweist, wobei der Beschichtungsmittelkanal (11) zwischen dem Innenteil (3) und dem Außenteil (2) verläuft.

12. Glockenteller (1) nach Anspruch 11, **dadurch gekennzeichnet, dass** das Innenteil (3) und/oder das Außenteil (2) des Glockentellers (1) mindestens teilweise elektrisch leitfähig ist.

13. Glockenteller nach Anspruch 11 oder 12, **dadurch gekennzeichnet, dass** die Kanalelektrode (12) und/oder die Frontelektrode (13) in dem Innenteil (3) oder in dem Außenteil (2) des Glockentellers (1) auswechselbar befestigt ist.

14. Glockenteller (1) nach Anspruch 13, **dadurch gekennzeichnet, dass** die Kanalelektrode (12) in dem Innenteil (3) oder in dem Außenteil (2) lösbar verschraubt ist.

15. Glockenteller (1) nach Anspruch 14, **dadurch gekennzeichnet, dass** die Kanalelektrode (12) zum Eingriff eines Schraubwerkzeugs einen Schlitz aufweist.

16. Rotationszerstäuber mit einem Glockenteller (1) nach einem der vorhergehenden Ansprüche.

## Claims

1. A bell plate (1) for a powder coating device for coating work pieces with a coating agent in the form of a powder coating, wherein the bell plate (1) can be rotatably mounted on a rotary atomiser, including a coating agent passage (8, 11) for supplying the coating agent and an electrode (12), **characterised in that** the electrode (12) constitutes a passage electrode and projects into the coating agent passage (11).

2. A bell plate (1) as claimed in claim 1, **characterised in that** the passage electrode (12) projects from one side into the coating agent passage.

3. A bell plate (1) as claimed in claim 1 or 2, **characterised in that** the passage electrode (12) is a needle electrode.

4. A bell plate (1) as claimed in one of the preceding claims, **characterised by** a plurality of passage electrodes (12), which all project into the coating agent passage (11).

5. A bell plate (1) as claimed in claim 4, **characterised in that** the passage electrodes (12) are arranged and distributed over the periphery with respect to the rotary axis of the bell plate (1).

6. A bell plate (1) as claimed in one of the preceding claims, **characterised in that** the passage electrode (12) is orientated, at least in part, opposite to the flow direction in the coating agent passage (11).

7. A bell plate (1) as claimed in one of the preceding claims, **characterised by** a front electrode (13) projecting from the bell plate (1) on the front side.

8. A bell plate (1) as claimed in one of claims 4 to 7, **characterised by** an electrically conductive contact element (14), which electrically connects the front electrode (13) with the passage electrode (12) and/or the passage electrodes (12) to one another.

9. A bell plate (1) as claimed in one of the preceding claims, **characterised in that** the passage electrode (12) and/or the front electrode (13) is a needle electrode.

10. A bell plate (1) as claimed in one of the preceding claims, **characterised by** a flushing agent passage (9) for conducting a flushing agent, wherein the flushing agent passage (9) directs the flushing agent, at least in part, onto the passage electrode (12) and/or onto the front electrode (13).

11. A bell plate (1) as claimed in one of the preceding claims, **characterised in that** the bell plate (1) has an outer portion (2) and an inner portion (3) fastened to the outer portion (2), wherein the coating agent passage (11) extends between the inner portion (3) and the outer portion (2).

12. A bell plate (1) as claimed in claim 11, **characterised in that** the inner portion (3) and/or the outer portion (2) of the bell plate (1) is at least partially electrically conductive.

13. A bell plate (1) as claimed in claims 11 or 12, **characterised in that** the passage electrode (12) and/or the front electrode (13) is replaceably fastened in the inner portion (3) or in the outer portion (2) of the bell plate (1).

14. A bell plate (1) as claimed in claim 13, **characterised in that** the passage electrode (12) is releasably connected by screws in the inner portion (3) or in the outer portion (2).

15. A bell plate (1) as claimed in claim 14, **characterised in that** the passage electrode (12) has a slit for the engagement of a screw driver.

16. A rotary atomiser with a bell plate (1) as claimed in one of the preceding claims.

## Revendications

1. Cloche (1) pour un dispositif de revêtement de poudres destiné à revêtir des pièces avec un produit de revêtement sous la forme d'une peinture en poudre, la cloche (1) pouvant être montée de manière rotative sur un pulvérisateur rotatif, comportant un conduit central (8, 11) destiné à acheminer le produit de revêtement, et au moins une électrode (12), **caractérisée en ce que** l'électrode (12) s'engage sous la forme d'une électrode de conduit dans le conduit central (11).

2. Cloche (1) selon la revendication 1, **caractérisée en ce que** l'électrode de conduit (12) s'engage depuis un côté à l'intérieur du conduit central (11).

3. Cloche (1) selon la revendication 1 ou 2, **caractérisée en ce que** l'électrode de conduit (12) est une électrode à aiguille.

4. Cloche (1) selon l'une quelconque des revendications précédentes, **caractérisée par** plusieurs électrodes de conduit (12), qui s'engagent toutes dans le conduit central (11).

5. Cloche (1) selon la revendication 4, **caractérisée en ce que** les électrodes de conduit (12) sont disposées par rapport à l'axe de rotation de la cloche (1) en étant réparties sur le pourtour.

6. Cloche (1) selon l'une quelconque des revendications précédentes, **caractérisée en ce que** l'électrode de conduit (12) est dirigée au moins en partie dans le sens opposé à la direction d'écoulement dans le conduit central (11).

7. Cloche (1) selon l'une quelconque des revendications précédentes, **caractérisée par** une électrode frontale (13) en saillie sur le côté frontal de la cloche (1).

8. Cloche (1) selon l'une quelconque des revendications 4 à 7, **caractérisée par** un élément de contact (14) électroconducteur, par lequel l'électrode frontale (13) et l'électrode de conduit (12) et/ou les électrodes de conduit (12) sont reliées électriquement entre elles.

9. Cloche (1) selon l'une quelconque des revendications précédentes, **caractérisée en ce que** l'électrode de conduit (12) et/ou l'électrode frontale (13) sont des électrodes à aiguille.

10. Cloche (1) selon l'une quelconque des revendications précédentes, **caractérisée par** un conduit de lavage (9) destiné à acheminer un produit de lavage, le conduit de lavage (9) dirigeant le produit de lavage au moins en partie sur l'électrode de conduit (12) et/ou sur l'électrode frontale (13).

11. Cloche (1) selon l'une quelconque des revendications précédentes, **caractérisé en ce que** la cloche (1) comporte une partie extérieure (2) et une partie intérieure (3), fixée contre la partie extérieure (2), le conduit central (11) étant réalisé entre la partie intérieure (3) et la partie extérieure (2).

12. Cloche (1) selon la revendication 11, **caractérisée en ce que** la partie intérieure (3) et/ou la partie extérieure (2) de la cloche (1) sont au moins en partie électroconductrices.

13. Cloche (1) selon la revendication 11 ou 12, **caractérisée en ce que** l'électrode de conduit (12) et/ou l'électrode frontale (13) sont fixées de manière amovible dans la partie intérieure (3) ou dans la partie extérieure (2) de la cloche (1).

14. Cloche (1) selon la revendication 13, **caractérisée en ce que** l'électrode de conduit (12) est vissée de manière amovible dans la partie intérieure (3) ou dans la partie extérieure (2).

15. Cloche (1) selon la revendication 14, **caractérisée en ce que** l'électrode de conduit (12) comporte une fente pour y engager un tournevis.

16. Pulvérisateur rotatif comportant une cloche (1) selon l'une quelconque des revendications précédentes.
